# EUROPÄISCHE PATENTSCHRIFT

(11) **EP 0 444 267 B1**
(45) Veröffentlichungstag und Bekanntmachung des Hinweises auf die Patenterteilung: **14.05.1997**
(21) Anmeldenummer: 90123936.8
(22) Anmeldetag: 12.12.1990
(51) Int. Cl.: C11D 1/66

(54) **Flüssiges, schäumendes Reinigungsmittel**
Liquid foaming detergent
Détergent liquide moussant

(30) Priorität: 26.02.1990 DE 4005959
(43) Veröffentlichungstag der Anmeldung: 04.09.1991
(73) Patentinhaber: HÜLS AKTIENGESELLSCHAFT, 45764 Marl (DE)
(72) Erfinder: Balzer, Dieter, Dr., W-4358 Haltern (DE)

(56) Entgegenhaltungen:
- EP-A- 0 280 143
- EP-A- 0 388 810
- WO-A-86/04349
- US-A- 3 721 633
- US-H- 468

## Beschreibung

Die Erfindung betrifft ein umweltverträgliches, neutrales, flüssiges Reinigungsmittel. Flüssige, schäumende Reinigungsmittel zielen auf die manuelle Reinigung harter Oberflächen insbesondere im Haushalt, wie z. B. Keramik, Porzellan, Glas, Metall und Kunststoff. Das bedeutendste Anwendungsgebiet sind manuelle Spülmittel für die Reinigung von Geschirr.

Moderne Produkte bestehen hier aus neutral eingestellten wäßrigen Formulierungen auf der Basis stark schäumender Tenside. Hauptbestandteile sind Sulfonate, wie z. B. Alkylbenzolsulfonate oder sek.-Alkansulfonate, beide kombiniert mit Fettalkoholethersulfaten oder auch Fettalkoholsulfaten (EP-A-0 112 047). In geringen Mengen werden zum Teil Fettsäurealkanolamide und seltener Oxethylate zugesetzt. Weitere übliche Bestandteile sind Lösevermittler, Farb- und Duftstoffe, Konservierungsmittel, etc.

Eine Methode und eine Zusammensetzung zur Reinigung harter Oberflächen wird in WO 86/04349 beschrieben, bei der nichtionische Tenside eingesetzt werden, von denen mindestens 10 % aus dem hautmilden Alkylpolyglycosid bestehen sollen. Diese Rezeptur kann aber nicht auf den Einsatz von (größeren Mengen) eigentlich unerwünschten Buildern verzichten.

Der Spülvorgang findet gewöhnlich bei etwas erhöhter Temperatur (30 bis 50 °C) in verdünnten Lösungen statt. Von besonderer Bedeutung, wegen des langen Hautkontaktes des Anwenders ist die Hautverträglichkeit des Spülmittels. So ist zum Beispiel der in US-H 468 beschriebene Reiniger für harte Oberflächen auf alleiniger Basis des als hautmild bekannten Alkylpolyglycosids durch die Anwesenheit von 0.1 bis zu 50 Gewichtsprozent die Haut stark angreifenden Alkali- oder Ammoniumhydroxids trotz offensichtlich guter Reinigungswirkung als manuelles Spülmittel ungeeignet. Bei der Einschätzung der Reinigungskraft durch den Verbraucher spielt das Schäumvermögen der Lösung eine erhebliche Rolle, etwa in dem Sinne, je länger die Reinigungslösung während des Spülvorganges schäumt desto größer ist auch ihre Reinigungskraft. Allgemein anerkannte Methoden zur Ermittlung der Reinigungswirkung sind a) der Tellertest mit schäumenden Spülmitteln, dessen Endpunkt durch den Schaumzerfall bestimmt wird, und b) die Fett-Titration, als Maß für die Reinigungskraft, die beide zu sehr ähnlichen Ergebnissen (vgl. G. Jakobi in H. Stache, Tensid Taschenbuch, 2. Ausgabe, München 1981, S. 252 ff.) führen.

Wahrscheinlich hat diese Parallelität von qualitativer Schaumexistenz und Reinigungsvermögen die Hersteller konventioneller Spülmittel dazu verführt, höchste Bedeutung dem Schaumvolumen beizumessen. Dies hat zur Folge, daß das Spülgut bei verbraucherüblicher Dosierung des Spülmittels im Schaum verschwindet, was bekanntlich außerdem die eigentliche Reinigung herabsetzt und auch hinsichtlich des Hautgefühls unangenehm sein kann.

Ein weiterer Nachteil der bekannten Spülmittel ist ihre geringe Hautfreundlichkeit, da ihre wesentlichen Bestandteile - nämlich die anionischen Tenside vom Sulfonat- bzw. Sulfat-Typ - in hohem Maße hautreizend sind.

Und ebenfalls von Nachteil im Hinblick auf die Verknappung der Rohstoffreserven ist die überwiegend petrochemische Basis der genannten anionischen Tenside, verbunden mit einer unvollständigen biologischen Abbaubarkeit.

Aufgabe der Erfindung war es daher, ein sehr hautverträgliches Reinigungsmittel mit hervorragender Reinigungswirkung bei mäßigem Schaumvermögen zur Verfügung zu stellen, dessen Reinigungstensid biologisch weitestgehend abbaubar ist.

Diese Aufgabe wurde gelöst durch ein flüssiges Reinigungsmittel, das als Reinigungstensid ausschließlich Alkylpolyglycosid enthält.

Gegenstand der Erfindung ist daher ein neutrales, flüssiges schäumendes Reinigungsmittel, bestehend aus
3 bis 40 Gewichtsprozent Alkylpolyglycosid,
0 bis 30 Gewichtsprozent Lösungsvermittler,
0 bis 10 Gewichtsprozent Elektrolyt,
0 bis 3 Gewichtsprozent Additiven und
Wasser ad 100 Gewichtsprozent.

Die Verwendung von Alkylpolyglycosiden in Wasch- und Reinigungsmitteln ist in Kombination mit anderen Tensiden bekannt. So beschreibt die AT-PS 135 333 bereits die Wirkung von Laurylglycosid kombiniert mit dem Natriumsalz des Ricinolschwefelsäureesters als Wollwaschmittel. In der US-PS 3 721 633 werden Alkylpolyglycoside in Kombination mit Buildersubstanzen, wie Nitrilotriessigsäure oder Natriumtripolyphosphat, als Waschmittel beschrieben. Die Kombination von Alkylpolyglycosiden mit Fettalkoholoxethylaten als flüssiges Waschmittel beansprucht die EP-A-0 105 556. Manuelle Spülmittel unter Verwendung von Alkylpolyglycosiden werden in den Druckschriften EP-A-0 070 074, EP-A-0 070 075 und EP-A-0 070 076 beschrieben, wobei u.a. anionische Tenside als Cotenside miteingesetzt werden. Analogen Inhalt hat auch die DE-OS 35 34 082, wobei Fettalkylglycoside mit 1 bis 1,4 Glycosideinheiten pro Fettalkyl-Rest genannt werden. Als Cotenside dienen hierbei Alkylsulfate oder Alkylethersulfate jeweils in Kombination mit Fettsäurealkanolamiden. Schließlich beschreibt EP-A-0 199 765 ein Flüssigwaschmittel oder Spülmittel mit ähnlichem Anspruch. Die Verwendung eines kommerziellen Alkylpolyglycosids (Triton CG 110) in manuellen Spülmitteln in Kombination mit anderen Tensiden wird auch in Rohm & Haas, Techn. Bulletin, Triton CG 110, Mai 1975, erwähnt.

Alle diese Schriften betreffen die Kombination von Alkylpolyglycosiden mit anderen, meist anionischen Tensiden. Es war daher anzunehmen, daß die Wechselwirkung der Alkylpolyglycoside mit anderen Tensiden für die Reinigungswirkung entscheidend ist.

Außerdem haben Vergleichsuntersuchungen (siehe Tab. 2) gezeigt, daß z. B. Triton CG 110 allein keine Spülwirkung besitzt.

Völlig überraschend wurde nun beobachtet, daß Spülmittel, die als Reinigungstensid ausschließlich Alkylpolyglycoside enthalten, hervorragende Reinigungswirkungen erzielen, wenn diese Alkylpolyglycoside der Formel I genügen, d. h. eine ausreichend hydrophobe Struktur aufiveisen. Dies gelingt durch Verwendung von Fettalkoholen mit relativ langen Kohlenwasserstoffketten bei der Synthese, wobei die Mengenverhältnisse von Fettalkohol zu Monosaccharideinheiten so zu wählen sind, daß der mittlere Glycosidierungsgrad (Glycosideinheiten pro Fettalkylrest) nicht zu hoch ist.

### Alkylpolyglycoside:

Erfindungsgemäß eingesetzte Alkylpolyglycoside genügen der Formel I

R-O-Zn I,

in der R für einen linearen oder verzweigten, gesättigten oder ungesättigten aliphatischen Alkylrest mit 12 bis 18 Kohlenstoffatomen oder Gemische davon und Zₙ für einen Polyglycosylrest mit n = 1,0 bis 2 Hexose- oder Pentoseeinheiten oder Gemische davon stehen.

Bevorzugt werden Alkylpolyglycoside mit Fettalkylresten mit 12 bis 16 Kohlenstoffatomen sowie einem Polyglycosylrest von n = 1,1 bis 2. Besonders bevorzugt werden Alkylpolyglucoside.

Die erfindungsgemäß eingesetzten Alkylpolyglycoside können nach bekannten Verfahren auf Basis nachwachsender Rohstoffe hergestellt werden. Beispielsweise wird Dextrose in Gegenwart eines sauren Katalysators mit n-Butanol zu Butylpolyglycosidgemischen umgesetzt, welche mit langkettigen Alkoholen ebenfalls in Gegenwart eines sauren Katalysators zu den gewünschten Alkylpolyglycosidgemischen umglycosidiert werden.

Die Struktur der Produkte ist in bestimmten Grenzen variierbar. Der Alkylrest R wird durch die Auswahl des langkettigen Alkohols festgelegt. Günstig aus wirtschaftlichen Gründen sind die großtechnisch zugänglichen Tensidalkohole mit 12 bis 18 C-Atomen, insbesondere native Fettalkohole aus der Hydrierung von Fettsäuren bzw. Fettsäurederivaten. Verwendbar sind auch Ziegleralkohole oder Oxoalkohole.

Der Polyglycosylrest Zₙ wird einerseits durch die Auswahl des Kohlenhydrats und andererseits durch die Einstellung des mittleren Polymerisationsgrades z. B. nach DE-OS 19 43 689 festgelegt. Im Prinzip können bekanntlich Polysaccharide, z. B. Stärke, Maltodextrine, Dextrose, Galaktose, Mannose, und Xylose, eingesetzt werden. Bevorzugt sind die großtechnisch verfügbaren Kohlenhydrate Stärke, Maltodextrine und besonders Dextrose. Da die wirtschaftlich interessanten Alkylpolyglycosidsynthesen nicht regio- und stereoselektiv verlaufen, sind die Alkylpolyglycoside stets Gemische von Oligomeren, die ihrerseits Gemische verschiedener isomerer Formen darstellen. Sie liegen nebeneinander mit α- und β-glycosidischen Bindungen in Pyranose- und Furanoseform vor. Auch die Verknüpfungsstellen zwischen zwei Saccachridresten sind unterschiedlich.

Erfindungsgemäß eingesetzte Alkylpolyglycoside lassen sich auch durch Abmischen von Alkylpolyglycosiden mit Alkylmonoglycosiden herstellen. Letztere kann man z. B. nach EP-A-0 092 355 mittels polarer Lösemittel wie Aceton aus Alkylpolyglycosiden gewinnen bzw. anreichern.

Der Glycosidierungsgrad wird zweckmäßigerweise mittels ¹H-NMR bestimmt.

Die erfindungsgemäßen Reinigungsmittel enthalten 3 bis 40 %, vorzugsweise 5 bis 30 %, Alkylpolyglycosid in wäßriger Lösung.

Im Vergleich zu allen anderen in Reinigungsmitteln eingesetzten Tensiden gelten die Alkylpolyglycoside als überaus umweltverträglich. So liegt der mittels Kläranlagen-Simulationsmodell/DOC-Analyse bestimmte biologische Abbaugrad für die erfindungsgemäßen Alkylpolyglycoside bei 96 ± 3 %. Diese Zahl ist vor dem Hintergrund zu sehen, daß bei diesem Testverfahren (Totalabbau) bereits ein Abbaugrad > 70 % die Substanz als gut abbaubar indiziert.

Auch die akute orale Toxizität LD 50 (Ratte) sowie die aquatische Toxizität LC 50 (Goldorfe) und EC 50 (Daphnien) mit Werten von > 10 000 mg/kg, 12 bzw. 30 mg/l liegen um den Faktor 3 bis 5 günstiger als die entsprechenden Werte der heute wichtigsten Tenside. Ähnliches gilt für die bei Spülmitteln besonders wichtige Haut - und Schleimhautverträglichkeit.

Die erfindungsgemäßen Alkylpolyglycoside fallen synthesebedingt als etwa 50 %ige wäßrige bernsteinfarbene Lösungen an. Die Löslichkeit in Wasser ist aufgrund der hydrophoben Struktureinstellung nicht allzu hoch.

### Lösevermittler:

Durch Zusatz von Lösemitteln wie Ethanol, Isopropanol, und Propylenglykol-1.2 läßt sich die Löslichkeit besonders auch bei niedrigen Temperaturen erheblich erhöhen. Das Verhältnis von Alkylpolyglycosid/Lösemittel kann 1 : 1 bis 8 : 1 betragen.

### Elektrolyte:

In Kombination der Lösevermittler mit Elektrolyten läßt sich die Löslichkeit besonders auch bei niedrigen Temperaturen erheblich erhöhen. Als geeignete Elektrolyte haben sich Alkali- und Erdalkalihalogenide erwiesen. Das Verhältnis von Lösemittel/Elektrolyt kann 1 : 1 bis 8 : 1 betragen.

### Additive:

Weitere Bestandteile der erfindungsgemäßen Reinigungsmittel in geringen Mengen (0,1 bis 3 Gewichtsprozent) sind übliche Farbstoffe und Parfümöle sowie Alkanolamine oder auch Hydrotropica, wie nichttensidische Alkylbenzolsulfonate mit 1 bis 3 Kohlenstoffatomen im Alkylrest - gewöhnlich als Natriumsalze - sowie Harnstoff.

Zur Einstellung geeigneter Viskosität können gegebenenfalls wasserlösliche Polymere wie Carboxymethylcellulose, Hydroxyethylcellulose, Xanthane, Polyethylenoxid, und Polyacrylat, zugesetzt werden.

### Beispiele

Die nachfolgenden Beispiele sollen die Erfindung verdeutlichen.

Zur Testung der Spülmittelwirkung wurde der Minitellertest (vgl. R.M. Anstett u. E.J. Schuck JAOCS 43, 576 (1966) durchgeführt.

Hierbei werden mit Fett beladene Uhrgläser bei erhöhter Temperatur mit einem Pinsel in der Tensidlösung manuell gereinigt. Die Versuchsbedingungen (Präparationen, Geometrien, Stoffmengen und -konzentrationen, Temperaturen, Temperaturgradienten, Zeiten) sind genau definiert. Der Test wird von mehreren Personen durchgeführt und liefert gut reproduzierbare Ergebnisse. Verschwindender Schaum zeigt die Anzahl der gereinigten Teller (Uhrgläser) an. Als Anschmutzung diente Schweineschmalz, das bei 50 °C auf die Gläser aufgebracht wurde, die so dann einem definierten Abkühlungsprozeß auf 23 °C (Raumtemperatur) unterliegen. Die Spül-Anfangstemperatur beträgt ebenfalls 50 °C.

Tabelle 1 vergleicht die Reinigungswirkung von Einzeltensiden, die bei Alkylpolyglycosiden stark mit steigender Molekülhydrophobie zunimmt.

Tabelle 2 demonstriert, daß auch eine starke Erhöhung der Tensidkonzentration nur unbefriedigende Reinigungswirkungen ergibt, wenn das Alkylpolyglycosid zu hydrophil ist, wie im Falle von Triton CG 110.

Tabelle 3a vergleicht die Reinigungswirkung der erfindungsgemäßen Alkylpolyglykoside mit denen optimierter Markenprodukte in Abhängigkeit der Spülmittelkonzentration für einen mittleren Wasserhärtegrad; Tabelle 3b gibt die analogen Verhältnisse bei weichem Wasser an.

**Tabelle 1**

| Minitellertest, Konzentration Waschaktive Substanz: 0,075 g/l, Trinkwasser: 13° dH | |
|---|---|
| Tensid | Anzahl gereinigter Teller |
| a) C₁₀-C₁₃-Alkylbenzolsulfonat-Na | 10 |
| b) C₁₂-C₁₄-O (EO)₂ SO₄ Na | 14 |
| c) C₁₂C₁₄ O (EO)₈ H | 8 |
| d) C₈C₁₀ G_{1.8} (Triton CG 110)* | 0 |
| e) C₁₀C₁₂ G_{1.5} | 1 |
| f) C₁₀C₁₂ G_{1.2} | 5 |
| g) C₁₂C₁₃ G_{1.7} | 14 |
| h) C₁₂C₁₄ G_{1.4} | 18 |
| i) C₁₂C₁₄ G_{1.2} | 22 |

| | |
|---|---|
| * C₈C₁₀-Alkylglucosid mit 1,8 Glucosylteilen pro Alkylrest | |

Die Beispiele g) bis i) sind erfindungsgemäß.

**Tabelle 2**

| (Vergleichsversuche) | | | |
|---|---|---|---|
| Minitellertest mit Triton CG 110* (Rohm & Haas) in Abhängigkeit von der Wässerhärte und der Tensidkonzentration | | | |
| | Wasserhärte | Waschaktive Substanz g/l | Anzahl gereinigter Teller |
| a) | 2 | 0,075 | 0 |
| b) | 2 | 0,15 | 1 |
| c) | 13 | 0,15 | 0 |
| d) | 13 | 0,3 | 1 |

| | | | |
|---|---|---|---|
| * C₈C₁₀-Alkylglucosid mit 1,8 Glucosylteilen pro Alkylrest | | | |

**Tabelle 3a**

| Minitellertest mit hydrophob eingestellten Alkylpolyglycosiden im Vergleich zu Markenspülmitteln, Wasser: 13° dH, pH 6-7 | | |
|---|---|---|
| Produkt | Waschaktive Substanz g/l | Anzahl gereinigter Teller |
| a) C₁₂C₁₄ G_{1.2} | 0,075 | 22 |
| b) C₁₂C₁₃ G_{1.1} | 0,075 | 20 |
| c) "Pril" | 0,075 | 20 |
| d) "Palmolive" | 0,075 | 20 |
| e) "Frosch" | 0,075 | 18 |
| f) C₁₂C₁₄ G_{1.1} | 0,05 | 16 |
| g) C₁₂C₁₄ G_{1.2} | 0,05 | 15 |
| h) "Pril" | 0,05 | 14 |
| i) C₁₂C₁₄ G_{1.2} | 0,025 | 3 |
| j) "Pril" | 0,025 | 2 |

**Tabelle 3b**

| Minitellertest mit hydrophob eingestellten Alylpolyglycosiden im Vergleich zu Markenspülmitteln, Wasser: 2° dH, pH 6-7 | | |
|---|---|---|
| Produkt | Waschaktive Substanz g/l | Anzahl gereinigter Teller |
| a) C₁₂C₁₄ G_{1.1} | 0,075 | 27 |
| b) C₁₂C₁₄ G_{1.2} | 0,075 | 26 |
| c) C₁₂C₁₃ G_{1.1} | 0,075 | 25 |
| d) "Pril" | 0,075 | 25 |
| e) "Palmolive" | 0,075 | 25 |
| f) "Frosch" | 0,075 | 25 |

Aus den Tabellen 3a und 3b ergibt sich die hervorragende Reinigungswirkung der erfindungsgemäßen Alkylpolyglycoside, die als sehr umweltverträgliche Einzeltenside in Spülmitteln eine hervorragende Reinigungswirkung erzielen.

**Tabelle 4**

| Daten und Reinigungswirkung erfindungsgemäßer Zubereitungen | | | | | | | | |
|---|---|---|---|---|---|---|---|---|
| Zusammensetzung (Gew.-%) | a | b | c | d | e | f | g | h |
| C₁₂C₁₄ G_{1.2} | 20 | 20 | 20 | 20 | - | - | - | "Pril" |
| C₁₂C₁₃ G_{1.1} | - | - | - | - | 20 | 20 | 20 | |
| Ethanol | 10 | 10 | 10 | - | - | - | - | |
| i-Propanol | - | - | - | 10 | 10 | - | - | |
| NaCl | - | 5 | 7 | 5 | 5 | - | - | |
| KCl | - | - | - | - | - | - | - | |
| CaCl₂ | - | - | - | - | - | - | 5 | |
| Klarpt. (°C) | 14 | 11 | 9 | 10 | -3 | 2 | 1 | 11 |
| Viskosität (25 °C) | 80 | 50 | 40 | 20 | 30 | 180 | 160 | 200 |
| (mPa s) | | | | | | | | |
| pH | 6,7 | 6,5 | 6,5 | 6,3 | 7,5 | 7,5 | 7,8 | 6,8 |
| Anzahl der gereinigten Teller 13° dH, 50 °C | 21 | X | 22 | 21 | 23 | 21 | 20 | 20 |
| X = nicht gemessen | | | | | | | | |

In Tabelle 4 sind die physikalischen Daten einiger erfindungsgemäßen Zubereitungen zusammengestellt. Die ebenfalls aufgeführten Reinigungswerte (Minitellertest) demonstrieren die hohe Wirksamkeit der neuen Reinigungssysteme.

## Patentansprüche

1. Neutrales, flüssiges, schäumendes Reinigungsmittel, bestehend aus
3 bis 40 Gewichtsprozent Alkylpolyglycosid,
0 bis 30 Gewichtsprozent Lösemittel,
0 bis 10 Gewichtsprozent wasserlöslichem Elektrolyt,
0 bis 3 Gewichtsprozent Additiven
und Wasser ad 100 Gewichtsprozent.
wobei das Alkylpolyglycosid der Formel I
R-O-Zₙ I
entspricht, in der R einen gesättigten oder ungesättigten, verzweigten oder unverzweigten Alkylrest mit 12 bis 18 Kohlenstoffatomen und Zₙ ein Polyglycosylradikal mit n = 1 bis 2 Hexose- oder Pentoseinheiten oder Mischungen bezeichnet und
wobei als Lösemittel Ethanol, i-Propanol oder Propylenglykol-1.2 und als Additive übliche Farbstoffe, Parfümöle, Alkanolamine, Hydrotropica, Harnstoff, sowie zur Einstellung der Viskosität wasserlösliche Polymere verwendet werden.

2. Reinigungsmittel nach Anspruch 1,
dadurch gekennzeichnet,
daß das Alkylpolyglycosid der Formel I
R-O-Zₙ I
entspricht, wobei R einen gesättigten oder ungesättigten Fettalkohol mit 12 bis 18 Kohlenstoffatomen und Zₙ ein Polyglycosylradikal mit n = 1,1 bis 1,7 Glucosideinheiten bedeutet.

3. Reinigungsmittel nach Anspruch 1,
dadurch gekennzeichnet,
daß das Alkylpolyglycosid der Formel I
R-O-Zₙ I
entspricht, wobei R einen gesättigten oder ungesättigten Fettalkohol mit 12 bis 18 Kohlenstoffatomen und Zₙ ein Polyglycosylradikal mit n = 1,1 bis 1,4 Glucosideinheiten bedeutet.

4. Reinigungsmittel nach Anspruch 1,
dadurch gekennzeichnet,
daß das Alkylpolyglycosid der Formel I
R-O-Zₙ I
entspricht, wobei R einen gesättigten oder ungesättigten Fettalkohol mit 12 bis 14 Kohlenstoffatomen und Zₙ ein Polyglycosylradikal mit n = 1,1 bis 1,4 Glucosideinheiten bedeutet.

5. Reinigungsmittel nach einem der vorhergehenden Ansprüche,
dadurch gekennzeichnet,
daß das Verhältnis Alkypolyglycosid/Lösemittel 1 : 1 bis 8 : 1 beträgt.

6. Reinigungsmittel nach einem der vorhergehenden Ansprüche,
dadurch gekennzeichnet,
daß als Elektrolyt Alkali- und/oder Erdalkalichloride verwendet werden.

7. Reinigungsmittel nach einem der vorhergehenden Ansprüche,
dadurch gekennzeichnet,
daß das Verhältnis Lösemittel/Elektrolyt 1 : 1 bis 8 : 1 beträgt.

8. Reinigungsmittel nach einem der vorhergehenden Ansprüche,
dadurch gekennzeichnet,
daß das Alkylpolyglycosid ein Alkylpolyglucosid ist.

9. Verwendung des Reinigungsmittels nach einem der Ansprüche 1 bis 8 als manuelles Spülmittel.

## Claims

1. A neutral, liquid, foaming cleaning composition, comprising
3 to 40 per cent by weight of alkyl polyglycoside,
zero to 30 per cent by weight of solvent,
zero to 10 per cent by weight of water-soluble electrolyte,
zero to 3 per cent by weight of additives
and water to 100 per cent by weight,
where the alkyl polyglycoside corresponds to the formula I
R-O-Zₙ I
in which R is a saturated or unsaturated, branched or unbranched alkyl radical having 12 to 18 carbon atoms and Zₙ is a polyglycosyl radical with n = 1 to 2 hexose or pentose units or mixtures, and
where ethanol, i-propanol or 1,2-propylene glycol is used as solvent, and conventional dyes, perfume oils, alkanolamines, hydrotropes, urea are used as additives, and water-soluble polymers are used to adjust the viscosity.

2. A cleaning composition according to claim 1, characterized in that the alkyl polyglycoside corresponds to the formula I
R-O-Zₙ I
where R is a saturated or unsaturated fatty alcohol having 12 to 18 carbon atoms and Zₙ is a polyglycosyl radical with n = 1.1 to 1.7 glucoside units.

3. A cleaning composition according to claim 1, characterized in that the alkyl polyglycoside corresponds to the formula I
R-O-Zₙ I
where R is a saturated or unsaturated fatty alcohol having 12 to 18 carbon atoms and Zₙ is a polyglycosyl radical with n = 1.1 to 1.4 glucoside units.

4. A cleaning composition according to claim 1, characterized in that the alkyl polyglycoside corresponds to the formula I
R-O-Zₙ I
where R is a saturated or unsaturated fatty alcohol having 12 to 14 carbon atoms and Zₙ is a polyglycosyl radical with n = 1.1 to 1.4 glucoside units.

5. A cleaning composition according to any one of the preceding claims, characterized in that the alkyl polyglycoside/solvent ratio is 1:1 to 8:1.

6. A cleaning composition according to any one of the preceding claims, characterized in that alkali metal and/or alkaline earth metal chlorides are used as electrolyte.

7. A cleaning composition according to any one of the preceding claims, characterized in that the solvent/electrolyte ratio is 1:1 to 8:1.

8. A cleaning composition according to any one of the preceding claims, characterized in that the alkyl polyglycoside is an alkyl polyglucoside.

9. The use of the cleaning composition according to any one of claims 1 to 8 as manual dishwashing composition.

## Revendications

1. Produit de nettoyage neutre, liquide, moussant formé de :
3 à 40 % en poids d'alkylpolyglycoside
0 à 30 % en poids d'un agent dissolvant
0 à 10 % en poids d'un électrolyte soluble dans l'eau
0 à 3 % en poids d'additif
et de l'eau qsp 100 % en poids
dans lequel l'alkylpolyglycoside correspond à la formule I
R-O-Zₙ (I)
dans laquelle R désigne un radical alkyle saturé ou non saturé, ramifié ou non ramifié ayant de 12 à 18 atomes de carbone et,
Zₙ un radical polyglycosyle avec n = 1 à 2 unités d'hexose ou de pentose ou des mélanges
et dans lequel comme agent dissolvant on utilise de l'éthanol, de l'i-propanol ou du propylèneglycol-1,2 et comme additifs des colorants usuels, des essences de parfum usuelles, des alcanolamines, des substances hydrotropes, de l'urée ainsi que des polymères solubles dans l'eau pour l'ajustement de la viscosité.

2. Produit de nettoyage selon la revendication 1,
caractérisé en ce que
l'alkylpolyglycoside correspond à la formule I :
R-O-Zₙ (I)
dans laquelle R signifie un alcool gras saturé ayant de 12 à 18 atomes de carbone et Z signifie un radical polyglycosyle avec n = 1,1 à 1,7 unités de glucose.

3. Produit de nettoyage selon la revendication 1,
caractérisé en ce que
l'alkylpolyglycoside correspond à la formule I :
R-O-Zₙ (I)
dans laquelle R signifie un alcool gras saturé ou non saturé ayant de 12 à 18 atomes de carbone et Zₙ signifie un radical polyglycosyle avec de 1,1 à 1,4 unités de glucose.

4. Produit de nettoyage selon la revendication 1,
caractérisé en ce que
l'alkylpolyglycoside correspond à la formule I :
R-O-Zₙ (I)
dans laquelle R signifie un alcool gras saturé ou non saturé, ayant de 12 à 14 atomes de carbone et,
Zₙ signifie un radical polyglycosyle avec n = 1,1 à 1,4 unités de glucose.

5. Produit de nettoyage selon l'une des revendications précédentes,
caractérisé en ce que
le rapport alkylpolyglycoside/agent dissolvant s'élève de 1:1 à 8:1.

6. Produit de nettoyage selon l'une des revendications précédentes,
caractérisé en ce que
l'on utilise comme électrolyte des chlorures de métal alcalin et/ou de métal alcalino-terreux.

7. Produit de nettoyage selon l'une des revendications précédentes,
caractérisé en ce que
le rapport agent dissolvant/électrolyte s'élève de 1:1 à 8:1.

8. Produit de nettoyage selon l'une des revendications précédentes,
caractérisé en ce que
l'alkylpolyglycoside est un alkylpolyglucoside.

9. Utilisation du produit de nettoyage selon l'une des revendications 1 à 8, comme agent de lavage à la main.
